# EUROPÄISCHE PATENTSCHRIFT

(11) **EP 0 564 626 B1**
(45) Veröffentlichungstag und Bekanntmachung des Hinweises auf die Patenterteilung: **07.05.1997**
(21) Anmeldenummer: 92922144.8
(22) Anmeldetag: 30.10.1992
(51) Int. Cl.: B67D 1/08, B67D 1/07

(54) **VORRICHTUNG ZUM REINIGEN UND ENTLEEREN VON GETRÄNKEFLÜSSIGKEITSLEITUNGEN IN ZAPFANLANGEN**
DEVICE FOR CLEANING AND EMPTYING LIQUID BEVERAGE DUCTS IN TAPS
DISPOSITIF DE NETTOYAGE ET DE VIDANGE DE CONDUITS POUR BOISSONS DANS DES SYSTEMES DE SOUTIRAGE

(30) Priorität: 30.10.1991 DE 9113488 U
(43) Veröffentlichungstag der Anmeldung: 13.10.1993
(73) Patentinhaber: KUNDO SYSTEMTECHNIK GmbH, D-78105 St. Georgen (DE)
(72) Erfinder: TILL, Rudolf, D-7573 Sinzheim (DE)
(86) Internationale Anmeldenummer: DE9200906
(87) Internationale Veröffentlichungsnummer: WO9309056

(56) Entgegenhaltungen:
- DE-A- 2 851 453
- DE-A- 3 504 636
- DE-A- 3 942 788
- DE-U- 9 109 177

## Beschreibung

Die Erfindung betrifft eine Vorrichtung zum Reinigen und Entleeren von Getränkeflüssigkeitsleitungen in Zapfanlagen, in einem auf das Getränkefaß aufsetzbaren Zapfkopf, der aus einem Zapfkopfgehäuse mit einem Anstichrohr, einem Betätigungsmechanismus und seitlichen Anschlüssen für die Zuführung von Kohlensäuregas und Reinigungsflüssigkeit besteht.

Zweck der Erfindung ist es, die Qualität der mit einer solchen Vorrichtung zu verabfolgenden Getränken weiter zu verbessern.

In der DE-OS 39 42 788 ist eine Vorrichtung zum Reinigen und Entleeren von Flüssigkeitsleitungen, insbesondere Getränkeleitungen in Zapfanlagen, mit einem Schieber- oder Drehschieberventil beschrieben, bei dem der Ventilschieber in einer Aussparung eines Ventilgehäuses derart beweglich ist, daß mindestens eine Querbohrung im Ventilschieber in Verbindung mit einem Anschlußstutzen für den Einlauf des Getränkes gebracht werden kann, mit einem zylinderförmigen Magazin für elastische, kugelförmige Reinigungskörper sowie einem Anschlußstutzen für die Wasserzufuhr.
Diese Vorrichtung ist dadurch gekennzeichnet, daß unmittelbar an der Oberseite des durch eine geeignete Antriebseinrichtung betätigbaren Ventilschiebers über je einer entsprechenden Durchbohrung desselben das zylinderförmige Magazin für die elastischen, kugelförmigen Reinigungskörper und der zu einer flexiblen Getränkeleitung zum Ausschank führende Anschlußstutzen angeordnet sind.
Hierbei weisen der Gewindeanschluß für die Reinigungswasserzufuhr und der Anschluß für die Getränkezufuhr im unteren Teil des Ventilgehäuses den gleichen Abstand voneinander auf, wie die beiden Durchbohrungen im Ventilschieber, dies derart, daß in der einen Endstellung des Schiebers im Betriebszustand die beiden Durchbohrungen zur Deckung mit den beiden Anschlußstutzen im unteren Teil des Ventilgehäuses gebracht werden und im Reinigungs- bzw. Entleerungszustand der Anschluß für die Getränkezufuhr geschlossen und die zum Ausschank führende Getränkeleitung mit dem Gewindeanschluß für die Reinigungswasserzufuhr verbunden ist.

Bei dieser vorbekannten Reinigungsvorrichtung wird der Vorteil erreicht, daß eine wesentlich schnellere Reinigung und Entleerung in der zum Ausschank führende Getränkeleitung durchgeführt werden kann. Die vorbekannte Vorrichtung kann infolge ihres Aufbaues unmittelbar am Zapfkopf des Getränkebehälters, beispielsweise einem Bierfaß, aufgesetzt werden.

Durch die DE-OS 28 51 453 ist ein Verteilerkopf (Zapfkopf) zur Entnahme einer unter Gasdruck stehenden Flüssigkeit aus einem Behälter bekannt, wobei der Verteilerkopf in seinem Zentrum ein konzentrisches bzw. teilweise koaxiales Ventilrohr (18) aufweist, das in axialer Richtung, relativ zum Führungsansatz[14), verschieblich angeordnet ist und das an seinem oberen Ende (46) ebenfalls über eine wenigstens an ihrem dem Zapfhahn (52) abgewandten Ende flexible Getränkeleitung (50) mit diesem (52) verbunden ist.

Das Ventilrohr (18) ist zwischen zwei axialen Positionen verstellbar. In einer ersten, abgesenkten Position des Ventilrohres (18) ist dieses mit seinem unteren Ende mit dem sogenannten Fitting des Behälters (48) verbunden. Das Fitting wird unter dem Absenkdruck des Ventilrohres (18) geöffnet, so daß z.B. Getränk oder eine andere Flüssigkeit in dieses (18) unter dem Druck der gleichzeitig zugeführten Kohlensäure eindringt und von diesem über das obere Ende (46) in die Getränkeleitung (50) und von dort in den Verteilerkopf (52) und damit z.B. in den Ausschank gelangt.

In einer zweiten, angehobenen Position des Ventilrohres (18), steht dieses über eine seitliche Öffnung (38) mit einer ringförmigen Ausnehmung (6 + 30) in Verbindung, an welche ein Anschluß (34) für eine Spülflüssigkeit, so Spülwasser, herangeführt ist. Gleichzeitig ist in dieser Position des Ventilrohrs (18) das sogenannte Fitting des Behälters (48) geschlossen, d.h. es findet kein Zufluß vom Behälter (48) in das Ventilrohr (18) und in die Getränkeleitung (50) mehr statt. Ebenso ist in der angehobenen Position des Ventilrohres (18) der Zugang für den CO₂-Anschluß (22) zum Behälter (48) geschlossen.

Unter dem Druck des herangeführten Spülwassers wird ein im Inneren des Ventilrohres (18) vorgesehenes Rückschlagventil (40) wirksam, in dem eine Kugel (40) an eine Aufnahme (42) im Ventilrohr (18) angedrückt wird. Auf diese Weise wird ein Einfließen von Spülflüssigkeit in den Behälter (48) unterbunden.

Statt dessen strömt nun die Spülflüssigkeit über den Anschluß (34) und die Öffnung (38) in das Ventilrohrinnere (18) und von dort über den Anschluß (48) und die z.B. Getränkeleitung (50) zum Verteiler (52), der z.B. ein Zapfhahn sein kann.

Auf diese Weise erfolgt eine Durchspülung der Verteiler- oder Zapfanlage.

Die axiale Verstellung des Ventilrohres (18) relativ zum Führungsrohr (14) des Verteilers (10), erfolgt nun entweder durch einen mit diesem (18) verbundenen Kolben (28), der in einem Zylinder (16) verstellbar angeordnet ist, oder aber auch durch eine Hebelanordnung (80), welche über eine Kulissenführung mit dem Ventilrohr (18) formschlüssig gekoppelt ist. Der Kolben (28) wird über einen (30) oder zwei (30, 31) Anschlüsse unter Druck herangeführtes Kohlensäuregas oder Spülwasser zwischen seinen beiden Endlagen zusammen mit dem Ventilrohr (18) durch eine geeignete Steuervorrichtung betätigt.

Bei der Vorrichtung nach dieser Druckschrift ist die Zuführung und die Steuerung des Zuflußes von Spülwasser sowie eine Ventilsteuerung für das zuzuführende Kohlensäuregas bereits im Verteilerkopf (10) integriert.

Der Erfindung liegt nun die Aufgabe zugrunde, eine alternative Anordnung zu schaffen, bei der neben den beiden Flüssigkeitswegen und der Reinigungskörperzufuhr auch der CO₂-Weg mit derselben Handhabe gesteuert wird.

Zur Lösung der gestellten Aufgabe wird eine Vorrichtung gemäß dem Patentanspruch 1 vorgeschlagen.

Mit dieser Vorrichtung nach der Erfindung ist es z.B. möglich, den Reinigungsvorgang unmittelbar am Faßanstich beginnen zu lassen, wobei beim Faßwechsel die Getränkeleitung automatisch verschlossen, der Wasseranschluß an der Getränkeleitung frei ist und die Bierleitung mit Wasser gefüllt wird.Beim Wechseln des Getränkefaßes wird dieses abgestochen, der Zapfkopf vom Faßfitting abgenommen, die Kohlensäureleitung verschlossen. Die Reinigung des Zapfkopfes und des Faßfittings kann so durchgeführt werden.

Die Unteransprüche beschreiben wesentliche Bereicherungen der Vorrichtung gemäß der Erfindung.

Anhand der Zeichnungen soll am Beispiel einer bevorzugten Ausführungsform die Vorrichtung gemäß der Erfindung in verschiedenen Positionen näher erläutert werden.

In den Zeichnungen zeigt
- Fig. 1: einen prinzipiellen Schnitt durch eine Ausführungsform der Vorrichtung gemäß der Erfindung in Schankposition.
- Fig. 2: zeigt die Vorrichtung gemäß Fig. l in der Faß-wechselposition, und
- Fig. 3: zeigt eine rückwärtige Seitenansicht von Fig. 2.
- Fig. 4: zeigt eine Vorrichtung gemäß der Erfindung in Reinigungsposition.
- Fig. 5: zeigt eine rückseitige Ansicht von Fig. 4.
Wie sich aus den Fig. 1 bis 5 ergibt, ist im Innern eines Zapfkopfgehäuses 1 eine Zapfkopfdichtung 2 angeordnet, die auf dem oberen Flansch des Faßteiles 3 dichtend aufliegt. Im Innern des Zapfkopfgehäuses befindet sich ein Anstichrohr 4, das mittels des Betätigungshebels 5 und einer nicht näher dargestellten Betätigungsmechanik bewegt werden kann.

Seitlich am Zapfkopfgehäuse 1 befindet sich ein Anschlußstutzen 6 für Kohlensäuregas.

Im Innern des Anstichrohres 4 des Zapfkopfes 1 befindet sich ein längsverschiebbares Rohr 7 als steigrohranschluß. Im Bereich des oberen Endes des Rohres 7 ist ein verbreiterter Raum 8 vorgesehen, in welchem ein rohrförmiges Anschlußstück 9 für den Bierleitungsanschluß längsverschiebbar eingesetzt ist. Im Bereich des oberen Endes des Rohres 7 ist ferner ein seitlich auskragender Ansatz 10 angeordnet, der eine in den verbreiterten Raum 8 reichende Bohrung 11 aufweist. Diese Bohrung dient der Zuführung einer Schwammgummikugel 12, die von einem Magazin 13 nachgeführt wird. Hierzu ist ein Stempel 14 vorgesehen, der im Innern eines Gehäuses 15 angeordnet ist, welches gleitend auf den Ansatz 10 geschoben werden kann. Der Ansatz 10 weist ferner zwei senkrecht zur Bohrung 11 verlaufende Bohrungen 16 und 17 für den Eintritt einer weiteren Schwammgummikugel 12 und die Kohlensäureentlüftung auf. Der im Innern des Gehäuses 15 angeordnete Stempel 14 weist ferner eine längsverlaufende, abgewinkelte Bohrung 18 auf, deren hintere Austrittsöffnung 19 über eine Leitung 20 mit dem Kohlensäureanschluß 6 des Zapfkopfes 1 verbunden ist.

An der Oberseite des verschiebbaren Gehäuses 15 ist das Magazin 13 für die Schwammgummikugeln 12 vorgesehen. Seitlich vom Gehäuse 15 befindet sich der mit der Kohlensäureflasche verbundene Anschluß 21, der in der Schankposition mit dem abgewinkelten Teil 18a der Bohrung 1B übereinstimmt. Die Kohlensäure kann also durch die Leitung 21, die Bohrung 18, die hintere Austrittsöffnung 19 über den Schlauch 20 dem Anschlußstutzen 6 zugeführt werden.

Mittels eines bei 22 gelagerten Hebels 23 kann das Gehäuse 15 gleitend auf dem Ansatz 10 bewegt werden. Mittels einer Gleitschiene 23a und einer Führung 23b, die am oberen Ende des Rohrstückes 9 angeordnet ist, kann dieses nach oben bewegt werden. Der Wulst 24 am Gehäuse 15 dient der Zwangsanhebung des Steigrohres 7.

Im unteren Bereich des Rohres 7 ist dieses mit verjüngtem Querschnitt dargestellt, so daß ein Zwischenraum 25 zwischen diesem Rohr und dem Steigrohr 4 des Zapfkopfes 1 entsteht. In den Zwischenraum 25 mündet der Wasseranschluß 25a, der das Wasser im Reinigungsfall in das Innere des Steigrohres 7 befördert.

In der in Fig. 1 dargestellten Schankposition ist das Rohr 7 so weit nach unten gefahren, daß über die Eintrittsöffnungen 26 das aus dem Faß 3 kommende Getränk im Innern hochsteigen kann, wobei sich im Zwischenraum 28 über dem Anschluß 6 die Kohlensäure befindet, die dem Getränk beigemischt wird. Das Getränk kann dann am Zapfhahn abgenommen werden. In der in Fig. 1 gezeigten Stellung befindet sich die unterste Schwammgummikugel 12 in Bereitschaftsstellung vor dem Stempel 14.

Bei der in Fig. 2 gezeigten Stellung ist das innere Rohr 7 so weit nach oben bewegt, daß die untere öffnung 27 geschlossen ist, so daß sich die Vorrichtung in der Faßwechselposition befindet. Fig. zeigt die rückseitige Ansicht dieser Stellung, aus der die Stellung der Schiene 23a und der Führung 23b ersichtlich ist. Das Rohr 9 ist noch nicht angehoben.

In Fig. 4 ist die Reinigungsposition der Vorrichtung gemäß der Erfindung dargestellt. Die untere Öffnung 27 bleibt geschlossen, während das Rohrstück 9, das zum Bierleitungsanschluß führt, durch die Schiene 23a und die Führung 23b angehoben ist, so daß der Raum 8 an der unteren Seite freigegeben wird. Gleichzeitig wird das Gehäuse 15 vollständig auf den Ansatz 10 bewegt, indem der Hebel 23 in die senkrechte Stellung gebracht wird. Dadurch wird der Stempel 14 so weit vorgefahren, daß sich die Schwammgummikugel 12 im Raum 8 befindet. Gleichzeitig ist die Kohlensäurezufuhr über den Anschluß 21 unterbrochen, und das Magazin 13 befindet sich über der Bohrung 16, wodurch die nächste Schwammgummikugel in diese Bohrung fallen kann.

Wie bereits zuvor beschrieben, wird das Wasser vom Raum 25 in das Innere des Steigrohres 7 befördert. Damit wird die Schwammgummikugel durch das Rohrstück 9 zusammen mit dem Wasser in das Getränkeleitungssystem befördert und kann am Zapfhahn entnommen werden, wodurch eine Reinigung des Bierleitungssystems erfolgt. Wenn die Reinigung durchgeführt ist, kann der Hebel 23 wieder abgesenkt werden, wodurch die gesamte vorrichtung wieder in die Schankposition gebracht werden kann.

Die in Fig. 4 gezeigte Position ergibt sich auch aus der Rückansicht gemäß Fig. 5.

## Patentansprüche

1. Vorrichtung zum Reinigen und Entleeren von Getränkeflüssigkeitsleitungen in Zapfanlagen in einem auf das Getränkefaß aufsetzbaren Zapfkopf, der aus einem Zapfkopfgehäuse (1) mit einem Anstichrohr (4), einem Betätigungsmechanismus (5,22) und seitlichen Anschlüssen für die Zuführung von Kohlensäuregas (21, 6) und Reinigungsflüssigkeit (25a) besteht, mit einem im Anstichrohr des Zapfkopfes eingesetzten, längs verschiebbarem Rohr (7), das in der Schankstellung abgesenkt, mit seinem unteren Ende (26) mit der unteren Öffnung (27) des Anstichrohres (4) verbunden und von einem der Zuführung von Reinigungsflüssigkeit dienenden Zwischenraum (25) von Anstichrohr (4) und Rohr (7) abgetrennt ist und das in der Reinigungs und in der Faßwechselstellung angehoben, mit seinem unteren Ende (26) mit dem Zwischenraum (25) im Anstichrohr (4) verbunden und von dessen unterer öffnung (27) abgetrennt ist, wobei
in einem erweiterten Raum (8) im oberen Ende (7a) des Rohres (7) ein rohrförmiges Anschlußstück (9) verschieblich eingesetzt ist und im Bereich des genannten oberen Endes (7a) ein seitlich auskragender Ansatz (10) angeordnet ist, der eine in den erweiterten Raum (8) des Rohres (7) reichende, durch das verschiebbare rohrförmige Anschlußstück (9) in der Schank- und Faßwechselstellung verschlossene und in der Reinigungsstellung geöffnete Bohrung (11) für einen eine Schwammkugel (12) in den genannten Raum (8) zuführenden Stempel (14) und je eine senkrecht dazu verlaufende Bohrung (16) für den Eintritt einer weiteren Schwammkugel (12) aufweist,
auf welchem Ansatz (10) ein Gehäuse (15) verschieblich aufgesetzt ist, in dessen Innerem der in die Bohrung (11) reichende Stempel (14) angeordnet ist, der eine längsverlaufende, an ihrem vorderen Ende (18a) abgewinkelte Bohrung (18), deren Austrittsöffnung (19) über eine Leitung (20) mit dem Kohlensäureanschluß (6) des Zapfgehäuses (1) verbunden ist, aufweist,
auf dem Gehäuse (15) ein Magazin (13) für die Schwammgummikugeln (12) und ein Kohlensäureanschluß (21) vorgesehen sind, der in der Schankstellung mit der Bohrung (18) des Stempels (14) verbunden, in der Faßwechsel- und Reinigungsstellung hingegen durch diesen (14) verschlossen ist sowie an dem Gehäuse (15) eine Entlüftungsbohrung (17) vorgesehen ist, welche in der Reinigungsstellung mit dem Ende (18a) der Bohrung (18) verbunden ist und das Anstichrohr (4) im Bereich des Zwischenraumes (25) einen Anschluß (25a) für die Reinigungsflüssigkeit aufweist, der mit letzterem (25) verbunden ist.

2. Vorrichtung nach Anspruch 1,
dadurch gekennzeichnet,
daß das Rohr (7) im mittleren und unteren Bereich zur Bildung eines Zwischenraumes (25) einen verjüngten Querschnitt aufweist und am unteren Ende seitliche öffnungen (26) zum Flüssigkeitseintritt vorgesehen sind.

3. Vorrichtung nach Anspruch 1 und 2,
dadurch gekennzeichnet,
daß ein Betätigungshebel (23) auf einer Welle (22) zur gleitenden Längsbewegung des Gehäuses (15) auf dem Ansatz (10) angeordnet ist, wobei am unteren hinteren Ende des Gehäuses (15) ein Wulst (24) für die Zwangsanhebung des Steigrohres (7) vorgesehen ist und über eine Schiene (23a) und eine Führung (23b) das Anschlußstück (9) auf- und abbewegt wird.

## Claims

1. A device for cleaning and emptying beverage liquid lines in dispensing installations in a dispenser head which is mountable on the beverage barrel and comprises a dispenser head housing (1) having a tapping tube (4), an actuating mechanism (5, 22) and lateral connections for the supply of carbon dioxide gas (21, 6) and cleaning liquid (25a), having inserted in the tapping tube of the dispenser head a longitudinally displaceable tube (7) which is lowered in the pulling position, is connected by its lower end (26) to the lower opening (27) of the tapping tube (4) and is separated from an intermediate chamber (25) serving to supply cleaning liquid, between the tapping tube (4) and the tube (7), and is raised in the cleaning and in the barrel-changing position, is connected by its lower end (26) to the intermediate chamber (25) in the tapping tube (4) and is separated from the lower opening (27) thereof,
wherein a tubular connection piece (9) is slidably inserted in a broadened chamber (8) in the upper end (7a) of the tube (7) and a laterally projecting attachment piece (10) having a bore (11) reaching into the broadened chamber (8) of the tube (7) is arranged in the region of the said upper end (7a), this bore (11) being closed in the pulling and barrel-changing position by the slidable tubular connection piece (9) and open in the cleaning position and being intended for a plunger (14) supplying foam rubber spheres (12) to the said chamber (8), the attachment piece (8) also having a respective bore (16), running perpendicular thereto, for the entry of a further foam rubber sphere (12),
a housing (15) having the plunger (14) arranged in the interior thereof being slidably mounted on this attachment piece (10), the plunger (14) extending into the bore (11) and having therein a longitudinal bore (18) which is angled at its front end (18a) and whereof the exit opening (19) is connected by way of a line (20) to the carbon dioxide connection (6) of the dispenser housing (1),
a magazine (13) for the foam rubber spheres (12) and a carbon dioxide connection (21) being provided on the housing (15), the carbon dioxide connection (21) in the pulling position being connected to the bore (18) of the plunger (14) but in the barrel-changing and cleaning position being closed thereby (14), the housing (15) having a venting bore (17) which in the cleaning position is connected to the end (18a) of the bore (18), and the tapping tube (4) having in the region of the intermediate chamber (25) a connection (25a) connected thereto for the cleaning liquid.

2. A device according to Claim 1, characterized in that the tube (7) has an inwardly tapering cross-section in the central and lower region for the formation of an intermediate chamber (25), and lateral openings (26) for the liquid entry are provided at the lower end.

3. A device according to Claim 1 and 2, characterized in that an actuating lever (23) is arranged on a shaft (22) for the sliding longitudinal movement of the housing (15) on the attachment piece (10), a curvature (24) being provided at the lower rear end of the housing (15) for the forcible raising of the riser pipe (7), and the connection piece (9) being moved up and down by way of a rail (23a) and a guide (23b).

## Revendications

1. Dispositif de nettoyage et de vidange des conduits pour boissons dans des systèmes de soutirage, dans un robinet puisard que l'on peut placer sur le fût de boissons, lequel robinet puisard est composé d'un boîtier de robinet puisard (1) avec un tuyau (4) de mise en perce, d'un mécanisme (5, 22) de commande et de raccords latéraux pour l'amenée de gaz carbonique (21, 6) et du fluide de nettoyage (25a), avec un tuyau (7) déplaçable longitudinalement, placé dans le tuyau de mise en perce du robinet puisard, lequel tuyau (7) est abaissé dans la position de débit, relié par son extrémité (26) inférieure avec l'ouverture (27) inférieure du tuyau (4) de mise en perce et séparé d'un espace (25) intermédiaire entre le tuyau (4) de mise en perce et le tuyau (7) servant à l'amenée du fluide de nettoyage et lequel tuyau (7) est soulevé dans la position de nettoyage et de changement de fût, relié par son extrémité (26) inférieure avec l'espace (25) intermédiaire dans le tuyau (4) de mise en perce et séparé de l'ouverture (27) inférieure de celui-ci,
dans lequel un manchon (9) tubulaire est placé de manière mobile dans un espace (8) élargi à l'extrémité (7a) supérieure du tuyau (7) et une pièce rapportée (10) faisant saillie latéralement est disposée dans la région de l'extrémité (7a) supérieure citée, laquelle pièce rapportée (10) présente une perforation (11) ouverte dans la position de nettoyage et fermée dans la position de débit et de changement de fût, s'étendant dans l'espace (8) élargi du tuyau (7), un piston (14) amenant une boule (12) d'éponge dans l'espace (8) cité et à chaque fois une perforation (16) s'étendant perpendiculairement à celui-ci pour l'entrée d'un autre boule (12) d'éponge,
sur laquelle pièce rapportée (10) est placé de manière mobile un boîtier (15) à l'intérieur duquel est disposé le piston (14) s'étendant dans la perforation (11), lequel présente une perforation (18) coudée à son extrémité (18a) antérieure et s'étendant longitudinalement et dont l'ouverture (19) de sortie est reliée par un conduit (20) avec le raccord (6) de gaz carbonique du boîtier de robinet puisard (1),
sur le boîtier (15) sont prévus un magasin (13) pour les boules (12) d'éponge et un raccord (21) de gaz carbonique qui est relié avec la perforation (18) du piston (14) dans la position de débit mais qui par contre est fermé par celui-ci (14) dans la position de changement de fût et de nettoyage, de même qu'il est prévu sur le boîtier (15) une perforation (17) d'aération qui est reliée avec l'extrémité (18a) de la perforation (18) dans la position de nettoyage et le tuyau (4) de mise en perce présente dans la région de l'espace (25) intermédiaire un raccord (25a) pour le fluide de nettoyage qui est relié avec ce dernier (25)

2. Dispositif selon la revendication 1, caractérisé en ce que le tuyau (7) présente dans la région centrale et inférieure une section réduite pour former un espace (25) intermédiaire et des ouvertures (26) latérales pour l'entrée du fluide sont prévues à l'extrémité inférieure.

3. Dispositif selon les revendications 1 et 2, caractérisé en ce qu'un levier (23) de commande est disposé sur un arbre (22) pour le déplacement longitudinal coulissant du boîtier (15) sur la pièce rapportée (10), un renflement (24) étant prévu sur l'extrémité inférieure arrière du boîtier (15) pour le soulèvement forcé du tuyau (7) de montée et le manchon (9) effectuant un mouvement de va-et-vient sur une glissière (23a) et un élément de guidage (23b).
